# EUROPÄISCHE PATENTSCHRIFT

(11) **EP 1 199 971 B1**
(45) Veröffentlichungstag und Bekanntmachung des Hinweises auf die Patenterteilung: **12.02.2003**
(21) Anmeldenummer: 00949358.6
(22) Anmeldetag: 15.07.2000
(51) Int. Cl.: A47L 11/33, A47L 11/22

(54) **FAHRBARES KEHRGERÄT**
MOBILE SWEEPING MACHINE
MACHINE MOBILE A BALAYER LE PLANCHER

(30) Priorität: 07.08.1999 DE 29913845 U
(43) Veröffentlichungstag der Anmeldung: 02.05.2002
(73) Patentinhaber: Alfred Kärcher GmbH & Co., 71364 Winnenden (DE)
(72) Erfinder: FISCHER, Franz, D-71397 Leutenbach (DE)
(74) Vertreter: Hoeger, Stellrecht & Partner
(86) Internationale Anmeldenummer: EP0006781
(87) Internationale Veröffentlichungsnummer: WO01010282

(56) Entgegenhaltungen:
- US-A- 1 972 870
- US-A- 2 178 917
- US-A- 2 670 485
- US-A- 4 155 610
- PATENT ABSTRACTS OF JAPAN vol. 015, no. 325 (M-1148), 19. August 1991 (1991-08-19) -& JP 03 122309 A (TOYOTA AUTOMATIC LOOM WORKS LTD), 24. Mai 1991 (1991-05-24)

## Beschreibung

Die Erfindung betrifft ein fahrbares Kehrgerät mit einer in einem Gehäuse gelagerten, drehangetriebenen Bürstenwalze, einem mit dem Gehäuse lösbar verbindbaren Schmutzsammelbehälter und mit einer der Bürstenwalze benachbarten Schmutzeintrittsöffnung im Schmutzsammelbehälter, wobei der Schmutzsammelbehälter als Schublade ausgebildet ist, die seitlich in eine Führung des Gehäuses einschiebbar ist, die durch in eine Nut eintauchende leistenförmige Vorsprünge gebildet wird, und in ihrer eingeschobenen Stellung relativ zum Gehäuse festlegbar ist.

Es sind Kehrgeräte dieser Art bekannt, die beispielsweise manuell mit Hilfe eines stielförmigen Griffelementes längs einer zu reinigenden Fläche verschiebbar sind. Zur Entleerung des mit den aufgenommenen Schmutzteilchen gefüllten Schmutzsammelbehälters kann das Gehäuse abgeknickt werden, so daß durch die dann freigegebene Öffnung des Schmutzsammelbehälters eine Entleerung erfolgen kann. Dies setzt eine relativ komplizierte Konstruktion voraus, die auch beim Entleeren die Handhabung erschwert, da das gesamte Kehrgerät zur Entleerungsstelle transportiert werden muß.

In der US 1,972,870 ist ein gattungsgemäßes fahrbares Kehrgerät beschrieben, das im wesentlichen einen rechteckigen Querschnitt aufweist und daher bei der Anwendung in Winkeln und Ecken Probleme verursachen kann.

Ausgehend von diesem Stand der Technik ist es Aufgabe der Erfindung, ein gattungsgemäßes Gerät so zu verbessern, daß mit diesem auch schwer zugängliche Stellen gut gereinigt werden können.

Diese Aufgabe wird bei einem Kehrgerät der eingangs beschriebenen Art erfindungsgemäß dadurch gelöst, daß die Nut und die leistenförmigen Vorsprünge in der Ansicht von oben auf das Kehrgerät halbkreisförmig ausgebildet sind. Dadurch wird nicht nur eine gefällige Form für das Kehrgerät erhalten, sondern es ist auch gewährleistet, daß mit diesem Kehrgerät auch schwer zugängliche Stellen gut gereinigt werden können.

Günstig ist es, wenn am Gehäuse und am Schmutzsammelbehälter Rollen angeordnet sind, die das Kehrgerät insgesamt tragen, so daß das Kehrgerät durch das Gehäuse einerseits und die Schublade andererseits aufgebaut wird.

Bei einer bevorzugten Ausführungsform ist vorgesehen, daß die Führung an einem flachen Trägerteil des Gehäuses angeordnet ist, welches sich von dem die Bürstenwalze und deren Antrieb aufnehmenden Arbeitsteil des Gehäuses im wesentlichen parallel zur Fahrfläche verlaufend erstreckt.

Insbesondere kann das Trägerteil die Schublade an deren Oberseite im wesentlichen vollständig überdecken.

Es ist vorteilhaft, wenn die Führung durch in eine Nut eintauchende leistenförmige Vorsprünge gebildet wird.

Insbesondere bei halbkreisförmig ausgebildeten Führungen ist es schwierig, die Führungselemente zuverlässig zusammenzufügen, da diese erst kurz vor Beendigung des Einschubvorganges in Eingriff gelangen.

Um hier Abhilfe zu schaffen, ist es besonders vorteilhaft, wenn an der Schublade ein in Richtung auf das Gehäuse weisender Vorsprung angeordnet ist, der in eine Führung des Gehäuses eintaucht und die Schublade dadurch beim Einschieben führt, bevor die leistenförmigen Vorsprünge in die Nut eintreten. Der Benutzer hat dadurch den Vorteil, daß er bei der Einschubbewegung der Schublade nicht besonders darauf achten muß, daß auch die leistenförmigen Führungselemente in die Nuten eintauchen.

Günstig ist es insbesondere, wenn der Vorsprung durch eine sich in Einschubrichtung der Schublade erstreckende Halbschale gebildet wird, die in eine muldenförmige Vertiefung an der Oberseite des Gehäuses eingeschoben wird. Eine solche Halbschale kann die Form eines halben Rohrstutzens haben und in eine entsprechend geformte muldenförmige Vertiefung eintauchen.

Dabei kann die muldenförmige Vertiefung die Oberkante der Halbschale übergreifende Führungsflächen aufweisen, so daß die Halbschale in der muldenförmigen Vertiefung auch gegen eine Verschwenkung um die Längsachse der muldenförmigen Vertiefung gesichert wird.

Besonders vorteilhaft ist es dabei, wenn die Oberkante der Halbschale einen vom Boden der Halbschale ansteigenden Abschnitt und einen sich daran anschließenden, parallel zur Einschubrichtung der Schublade verlaufenden Abschnitt aufweist. Beim Einschieben der Halbschale in die muldenförmige Vertiefung ergibt sich dabei automatisch eine Zentrierung der Schublade gegenüber dem Gehäuse, insbesondere wird die Schublade auch um eine parallel zur Einschubrichtung verlaufende Längsachse in die Lage verdreht, in der die leistenförmigen Vorsprünge in die Nut eingreifen können.

Insbesondere kann vorgesehen sein, daß die Halbschale an ihrem dem Gehäuse abgewandten Ende stirnseitig offen ist, die Halbschale bildet damit eine Grifföffnung aus, in die der Benutzer eingreifen kann, um die Schublade zu handhaben.

Günstig ist es, wenn die muldenförmige Vertiefung in eine Aufnahmevertiefung für ein Griffelement übergeht, so daß die muldenförmige Vertiefung eine weitere Funktion übernimmt, nämlich die eines Aufnahmeraums für ein Griffelement, beispielsweise für den Fuß eines Stieles, mit dem das Kehrgerät verschoben wird.

Dabei kann vorgesehen sein, daß an der Oberseite des Gehäuses verschwenkbar ein Griffelement gelagert ist, das in einer Endstellung in die Aufnahmevertiefung und in die anschließende muldenförmige Vertiefung sowie die darin eingeschobene Halbschale eintaucht. Das Fußteil eines stangenförmigen Griffelementes beispielsweise kann in dieser Weise platzsparend an der Oberseite des Kehrgerätes aufgenommen werden, wenn das Kehrgerät nicht in Betrieb ist und verstaut werden muß.

Bei einer bevorzugten Ausführungsform ist vorgesehen, daß zur Festlegung der Schublade am Gehäuse eine elastische Raste vorgesehen ist.

Vorzugsweise kann die elastische Raste am Boden der Halbschale angeordnet sein und einen Rücksprung an der muldenförmigen Vertiefung hintergreifen.

Bei einer besonders vorteilhaften Ausführungsform ist dabei vorgesehen, daß die elastische Raste durch einen Bereich des Bodens der Halbschale gebildet wird, der durch zwei U-förmige Einschnitte von der übrigen Halbschale getrennt ist und nur über zwei zwischen den Enden der einander gegenüberliegenden Einschnitte liegende, verformbare Stege mit dem Boden der Halbschale verbunden bleibt. Eine solche elastische Raste ist sehr einfach durch Anbringen der beiden U-förmigen Einschnitte aus dem Boden der Halbschale auszuformen, die schmalen, verbleibenden Stege sind entsprechend der Wahl des Materials der Halbschale, beispielsweise einem elastischen Kunststoffmaterial, so weit verformbar, daß der verbleibende Bodenabschnitt in geringem Umfange gegenüber dem übrigen Boden der Halbschale verschwenkbar wird.

Es ist dabei günstig, wenn die muldenförmige Vertiefung im Abstand unterhalb der Halbschale einen die Verschwenkbewegung der elastischen Raste begrenzenden Anschlag ausbildet, so daß sichergestellt ist, daß die elastische Raste bei der Öffnungsbewegung nicht zu stark verformt und dadurch beschädigt wird.

Zusätzlich kann vorgesehen sein, daß Federelemente zwischen Gehäuse und Schublade angeordnet sind, die die Schublade in Ausziehrichtung beaufschlagen. Dadurch wird die Schublade beim Lösen der elastischen Raste zwangsläufig aus der Verrastungsstellung herausgeschoben, so daß eine erneute Verrastung nur möglich ist, wenn die Schublade bewußt in das Gehäuse eingeschoben wird. Dies stellt sicher, daß beim Lösen der Schublade ein kurzer Druck auf die elastische Raste ausreicht, und daß dann die Schublade unverrastet verbleibt und ohne weiteres aus dem Gehäuse herausgezogen werden kann.

Dabei ist es günstig, wenn die Federelemente gleichzeitig ineinandergreifende Führungsglieder sind.

Bei einer bevorzugten Ausführungsform kann weiterhin vorgesehen sein, daß die Schublade auf ihrer der Halbschale gegenüberliegenden Unterseite eine Griffvertiefung aufweist. Dadurch ist die Schublade an der Oberseite und an der Unterseite in gleicher Weise mit einer Vertiefung versehen, so daß der Benutzer die Schublade anhand dieser beiden Vertiefungen besonders vorteilhaft ergreifen und handhaben kann.

Die nachfolgende Beschreibung bevorzugter Ausführungsformen der Erfindung dient im Zusammenhang mit der Zeichnung der näheren Erläuterung. Es zeigen:
- Figur 1:: eine Draufsicht auf ein Kehrgerät mit eingesetzter Schublade;
- Figur 2:: eine Schnittansicht längs Linie 2-2 in Figur 1;
- Figur 3: eine Ansicht des Kehrgeräts der Figur 1 von der Schublade aus gesehen;
- Figur 4: eine Ansicht ähnlich Figur 1 mit aus dem Gehäuse herausgezogener Schublade und
- Figur 5:: eine Teilseitenansicht des Gehäuses mit herausgezogener Schublade.

Das in der Zeichnung dargestellte Kehrgerät 1 umfaßt ein Gehäuse 2 mit einer darin drehbar gelagerten, nach unten aus dem Gehäuse 2 hervorstehenden Bürstenwalze 3 und mit Rollen 4 sowie einen mit dem Gehäuse 2 verbundenen Schmutzbehälter 5, der ebenfalls Rollen 6 trägt, so daß das Kehrgerät 1 insgesamt auf einer zu reinigenden Fläche quer zur Drehachse der Bürstenwalze 3 verfahren werden kann. Die Bürstenwalze 3 wird durch einen Antrieb 7 über einen Riemen 8 in Drehung versetzt, dieser Antrieb 7 kann beispielsweise ein batteriegespeister Elektromotor sein, bei anderen Ausführungsbeispielen könnte der Antrieb 7 auch ein Getriebe sein, das die Drehbewegung der Rollen 4 auf die Bürstenwalze 3 überträgt.

Das Gehäuse 2 umfaßt ein Arbeitsteil 9, welche die Bürstenwalze 3 und den Antrieb 7 aufnimmt, und einen parallel zur Fahrebene des Kehrgerätes 1 an der Oberseite des Arbeitsteiles 9 abstehendes, im wesentlichen plattenförmiges Trägerteil 10, welches den unmittelbar anschließend an das Arbeitsteil 9 angeordneten Schmutzbehäiter 5 vollständig überdeckt.

Dieser Schmutzbehälter 5 ist alö Schublade ausgebildet und nur an seiner zum Arbeitsteil 9 weisenden Stirnseite 11 offen. An der Oberseite trägt der Schmutzbehälter 5 eine halbkreisförmig verlaufende, radial nach innen vorstehende Führungsleiste 12, die bei vollständig an das Arbeitsteil 9 angenähertem Schmutzbehälter 5 in eine halbkreisförmige Führungsnut 13 am Außenrand des Trägerteils 10 eingreift. Dadurch wird der Schmutzbehälter 5 am Trägerteil 10 gehalten, und zwar in einer Position, in der die offene Stirnseite 11 des schubladenförmigen Schmutzbehälters 5 mit einer Schmutzaustrittsöffnung 14 an der dem Schmutzbehälter 5 zugewandten Seite des Arbeitsteiles 9 des Gehäuses 2 gegenüberliegt. Von der Bürstenwalze 3 durch deren Drehbewegung von der zu reinigenden Fläche aufgenommene Schmutzteilchen können dadurch durch die Schmutzaustrittsöffnung 14 über die offene Stirnseite 11 in den Innenraum des Schmutzbehälters 5 gelangen.

Das Arbeitsteil 9 des Gehäuses 2 trägt an seiner Oberseite eine ringförmige, ovale Vertiefung 15, die zu beiden Seiten in eine rinnenförmige, geradlinige, parallel zur Fahrrichtung des Kehrgeräts 1 verlaufende Vertiefung 16 bzw. 17 übergeht, wobei beide Vertiefungen 16 und 17 jeweils bis zum Rand des Gehäuses 2 verlaufen. Dadurch entsteht ein Aufnahmeraum für den gabelförmigen Fuß 18 eines stabförmigen Handhabungsgriffes 19, der um eine quer zur Fahrrichtung verlaufende Drehachse in der Mitte der ovalen Vertiefung 15 verschwenkbar an der Oberseite des Gehäuses 2 gelagert ist und der in seinen beiden Endstellungen in der ovalen Vertiefung 15 und der anschließenden Vertiefung 16 oder der ovalen Vertiefung 15 und der anschließenden Vertiefung 17 aufgenommen werden kann. Diese Endstellungen werden hauptsächlich dann benötigt, wenn das Kehrgerät nach Betriebsbeendigung verstaut werden muß, im Betrieb wird der Handhabungsgriff 19 in eine Stellung verschwenkt, in der er schräg nach oben verläuft, so daß mit diesem Handhabungsgriff 19 das Kehrgerät 1 längs der zu reinigenden Fläche verfahren werden kann.

Die Vertiefung 17, die sich im Trägerteil 10 des Gehäuses 2 erstreckt, ist im Querschnitt halbkreisförmig ausgebildet, die ebene Oberseite 20 des Trägerteils 10 ragt geringfügig in den Querschnitt dieser halbkreisförmigen Vertiefung 17 hinein und bildet mit ihrer Unterseite eine horizontale, ebene Führungsfläche 21 aus, die die Vertiefung 17 an der Oberseite seitlich abschließt.

Am Schmutzbehälter 5 ist an dessen Oberseite eine nach oben offene Halbschale 22 angeformt, die sich in Einschubrichtung des Schmutzbehälters 5 erstreckt, im Querschnitt halbkreisförmig ausgebildet ist und deren Abmessungen so gewählt sind, daß die Halbschale 22 beim Einschieben des Schmutzbehälters 5 in die rinnenförmige Vertiefung, 17 eintaucht und dabei mit ihrer Außenwand an der Innenwand dieser rinnenförmigen Vertiefung 17 anliegt.

Die Oberkante 23 der Halbschale 22 weist einen am freien Ende der Halbschale 22 im Bereich von deren Bodenfläche 24 beginnenden und ansteigenden Abschnitt 25 und einen sich daran anschließenden parallel zur Einschubrichtung verlaufenden Abschnitt 26 auf, dieser Abschnitt 26 der Oberkante 23 liegt bei eingeschobenem Schmutzbehälter 5 an der Führungsfläche 21 der Vertiefung 17 an. Dadurch erfährt der Schmutzbehälter 5 beim Einschieben eine Führung und Zentrierung, so daß die Führungsleiste 12 beim vollständigen Einschieben des Schmutzbehälters 5 ohne weiteres in die Führungsnut 13 eingreift, besondere Justierungsbewegungen sind für den Benutzer dazu nicht notwendig, selbst wenn der Schmutzbehälter 5 verkippt oder verkantet an das Gehäuse 2 herangeführt wird, wird er bei der Einschubbewegung durch das Eintauchen der Halbschale 22 in die rinnenförmige Vertiefung 17 ausgerichtet.

In der Bodenfläche 24 der Halbschale 22 befinden sich zwei U-förmige Einschnitte 27, 28, die mit ihren Enden einander gegenüberliegen und zwischen sich schmale Stege, 29, 30 des Bodenmaterials stehenlassen. Durch diese Einschnitte 27 und 28 wird ein Teil der Bodenfläche 24 gebildet, welches als Rastelement 31 dient. Dieses Rastelement trägt an seinem dem Arbeitsteil 9 des Gehäuses 2 zugewandten Ende an seiner Unterseite eine Rastnase 32, die bei vollständig eingeschobenem Schmutzbehälter 5 in eine Rastöffnung 33 in der rinnenförmigen Vertiefung 17 eintaucht (Figur 2) und somit den Schmutzbehälter 5 gegen ein Herausziehen sichert.

Die Stege 29 und 30 sind sehr schmal und bilden ein Torsionsscharnier aus, um die Längsachse dieser Stege kann das Rastelement 31 geringfügig verschwenkt werden, wie dies an der Darstellung der Figur 5 deutlich wird. Bei dieser Verschwenkung wird die Rastnase 32 aus der Rastöffnung 33 ausgehoben, so daß der Schmutzbehälter 5 aus der eingeschobenen Lage herausgezogen werden kann.

Am Boden der Vertiefung 17 schließt sich an die Rastöffnung 33 eine längliche Vertiefung 34 an, die beim Verschwenken des Rastelementes 31 in dessen Offenstellung den abgesenkten Teil des Rastelementes 31 aufnimmt und gleichzeitig die Verschwenkbewegung des Rastelementes 31 so begrenzt, daß eine Beschädigung der Stege 29 und 30 durch zu starkes Verschwenken vermieden wird. Diese Vertiefung 34 bildet also einen Anschlag zur Begrenzung des Schwenkwinkels des Rastelementes 31 (Figur 2).

Zu beiden Seiten neben der Halbschale 22 sind am Schmutzbehälter 5 weitere Führungselemente 35 angeordnet, die als kurze Kanäle mit quadratischem Querschnitt ausgebildet sind, sich parallel zu der Halbschale 22 erstrecken und an ihrer dem Arbeitsteil 9 des Gehäuses 2 zugewandten Stirnseite 36 eine Öffnung 37 tragen. In diese Öffnung 37 treten beim vollständigen Einschieben des Schmutzbehälters 5 schräg abgebogene Wandelemente 38 ein, die am Trägerteil 10 des Gehäuses 2 gehalten sind und die in Richtung auf den Schmutzbehälter 5 weisen (Figuren 1 und 4). Diese Wandelemente 38 sind elastisch verformbar, so daß sie beim Eintreten in die Öffnungen 37 der Führungselemente 35 diese nicht nur zentrieren, sondern auch eine elastische Kraft auf diese ausüben, die in Auszugrichtung des Schmutzbehälters 5 gerichtet ist. Dadurch wird der Schmutzbehälter 5 beim vollständigen Einschieben und Verrasten des Rastelementes 31 unter Vorspannung gesetzt, sobald das Rastelement 31 gelöst wird, wird daher der Schmutzbehälter 5 geringfügig ausgeschoben, so daß das zurückfedernde Rastelement nicht mehr hinter der Rastnase 32 eingreifen kann, die Verrastung bleibt also gelöst. Dies hat außerdem zur Folge, daß der Schmutzbehälter 5 im Betrieb zuverlässig und in der exakt vorgegebenen Position mit dem Gehäuse 2 des Kehrgeräts 1 verbunden ist.

Der rinnenförmigen Vertiefung 17 liegt an der Unterseite des Schmutzbehälters 5 eine weitere Vertiefung 39 gegenüber, die gemeinsam mit der Vertiefung 17 das Ergreifen des Schmutzbehälters 5 erleichtert. Der Benutzer kann die Finger sowohl in die Vertiefung 39 als auch in die Vertiefung 37 legen und damit den zwischen diesen beiden Vertiefungen liegenden Teil des Schmutzbehälters griffartig erfassen und so den Schmutzbehälter 5 zuverlässig handhaben, sei es zur Entleerung, sei es zum Einschieben in das Gehäuse 2.

Die beschriebenen Bauteile des Kehrgerätes 1 sind einfach herstellbar, sie bestehen bevorzugt aus Kunststoff und sie sind in einfacher Weise lösbar miteinander zu verbinden, so daß die Handhabung gegenüber bekannten Kehrgeräten dieser Art erheblich erleichtert wird. Insbesondere kann der Schmutzbehälter 5 durch einfache Schiebebewegung mit dem Gehäuse 2 verbunden und durch einfaches Drücken auf das Rastelement 31 auch wieder getrennt werden, so daß eine Entleerung allein durch Transport des Schmutzbehälters 5 erfolgen kann, das Kehrgerät selbst muß dazu nicht an die Entleerungsstelle transportiert werden.

## Patentansprüche

1. Fahrbares Kehrgerät (1) mit einer in einem Gehäuse (2) gelagerten, drehangetriebenen Bürstenwalze (3), einem mit dem Gehäuse (2) lösbar verbindbaren Schmutzsammelbehälter (5) und mit einer der Bürstenwalze (3) benachbarten Schmutzeintrittsöffnung im Schmutzsammelbehälter (5), wobei der Schmutzsammelbehälter als Schublade (5) ausgebildet ist, die seitlich in eine Führung des Gehäuses (2) einschiebbar ist, die durch in eine Nut (13) eintauchende leistenförmige Vorsprünge (12) gebildet wird, und in ihrer eingeschobenen Stellung relativ zum Gehäuse (2) festlegbar ist, **dadurch gekennzeichnet, daß** die Nut (13) und die leistenförmigen Vorsprünge (12) in der Ansicht von oben auf das Kehrgerät halbkreisförmig ausgebildet sind.

2. Kehrgerät nach Anspruch 1, **dadurch gekennzeichnet, daß** am Gehäuse (2) und am Schmutzsammelbehälter (5) Rollen (4 bzw. 6) angeordnet sind, die das Kehrgerät (1) insgesamt tragen.

3. Kehrgerät nach Anspruch 1 oder 2, **dadurch gekennzeichnet, daß** die Führung (13) an einem flachen Trägerteil (10) des Gehäuses (2) angeordnet ist, welches sich von dem die Bürstenwalze (3) und deren Antrieb (7, 8) aufnehmenden Arbeitsteil (9) des Gehäuses (2) im wesentlichen parallel zur Fahrfläche verlaufend erstreckt.

4. Kehrgerät nach Anspruch 3, **dadurch gekennzeichnet, daß** das Trägerteil (10) die Schublade (5) an deren Oberseite im wesentlichen vollständig überdeckt.

5. Kehrgerät nach einem der voranstehenden Ansprüche, **dadurch gekennzeichnet, daß** an der Schublade (5) ein in Richtung auf das Gehäuse (2) weisender Vorsprung (22) angeordnet ist, der in eine Führung (17) des Gehäuses (2) eintaucht und die Schublade (5) dadurch beim Einschieben führt, bevor die leistenförmigen Vorsprünge (12) in die Nut (13) eintreten.

6. Kehrgerät nach Anspruch 5, **dadurch gekennzeichnet, daß** der Vorsprung durch eine sich in Einschubrichtung der Schublade (5) erstreckende Halbschale (22) gebildet wird, die in eine muldenförmige Vertiefung (17) an der Oberseite des Gehäuses (2) eingeschoben wird.

7. Kehrgerät nach Anspruch 6, **dadurch gekennzeichnet, daß** die muldenförmige Vertiefung (17) die Oberkante (23) der Halbschale (22) übergreifende Führungsflächen (21) aufweist.

8. Kehrgerät nach Anspruch 7, **dadurch gekennzeichnet, daß** die Oberkante (23) der Halbschale (22) einen vom Boden (24) der Halbschale (22) ansteigenden Abschnitt (25) und einen sich daran anschließenden, parallel zur Einschubrichtung der Schublade (5) verlaufenden Abschnitt (26) aufweist.

9. Kehrgerät nach einem der Ansprüche 6 bis 8, **dadurch gekennzeichnet, daß** die Halbschale (22) an ihrem dem Gehäuse (2) abgewandten Ende stimseitig offen ist.

10. Kehrgerät nach einem der Ansprüche 6 bis 9, **dadurch gekennzeichnet, daß** die muldenförmige Vertiefung (17) in eine Aufnahmevertiefung (15, 16) für ein Griffelement (18, 19) übergeht.

11. Kehrgerät nach Anspruch 10, **dadurch gekennzeichnet, daß** an der Oberseite des Gehäuses (2) verschwenkbar ein Griffelement (18, 19) gelagert ist, das in einer Endstellung in die Aufnahmevertiefung (15) und in die anschließende muldenförmige Vertiefung (17) sowie die darin eingeschobene Halbschale (22) eintaucht.

12. Kehrgerät nach einem der voranstehenden Ansprüche, **dadurch gekennzeichnet, daß** zur Festlegung der Schublade (5) am Gehäuse (2) eine elastische Raste (31) vorgesehen ist.

13. Kehrgerät nach einem der Ansprüche 6 bis 11 und nach Anspruch 14, **dadurch gekennzeichnet, daß** die elastische Raste (31) am Boden (24) der Halbschale (22) angeordnet ist und einen Rücksprung (33) an der muldenförmigen Vertiefung (17) hintergreift.

14. Kehrgerät nach Anspruch 13, **dadurch gekennzeichnet, daß** die elastische Raste (31) durch einen Bereich des Bodens (24) der Halbschale (22) gebildet wird, der durch zwei U-förmige Einschnitte (27, 28) von der übrigen Halbschale (22) getrennt ist und nur über zwei zwischen den Enden der einander gegenüberliegenden Einschnitte (27, 28) liegende, verformbare Stege (29, 30) mit dem Boden (24) der Halbschale (22) verbunden bleibt.

15. Kehrgerät nach Anspruch 14, **dadurch gekennzeichnet, daß** die muldenförmige Vertiefung (17) im Abstand unterhalb der Halbschale (22) einen die Verschwenkbewegung der elastischen Raste (31) begrenzenden Anschlag (34) ausbildet.

16. Kehrgerät nach einem der voranstehenden Ansprüche, **dadurch gekennzeichnet, daß** Federelemente (38) zwischen Gehäuse (2) und Schublade (5) angeordnet sind, die die Schublade (5) in Ausziehrichtung beaufschlagen.

17. Kehrgerät nach Anspruch 16, **dadurch gekennzeichnet, daß** die Federelemente (38) gleichzeitig ineinandergreifende Führungsglieder sind.

18. Kehrgerät nach einem der Ansprüche 6 bis 17, **dadurch gekennzeichnet, daß** die Schublade (5) auf ihrer der Halbschale (22) gegenüberliegenden Unterseite eine Griffvertiefung (39) aufweist.

## Claims

1. A mobile sweeper (1) comprising a rotatably driven brush roller (3) mounted in a housing (2), a dirt-collecting container (5) detachably connectable to the housing (2), and a dirt inlet opening provided in the dirt-collecting container (5) adjacent to the brush roller (3), wherein the dirt-collecting container is formed as a drawer (5) which is laterally insertable into a guide of the housing (2), the guide being formed by strip-type projections (12) extending into a groove (13), and which is securable relative to the housing (2) in its inserted position, **characterised in that** the groove (13) and the strip-type projections (12) are semicircular when viewed from above the sweeper.

2. A sweeper according to claim 1, **characterised in that** rollers (4, 6), which together carry the sweeper (1), are arranged on the housing (2) and the dirt-collecting container (5) respectively.

3. A sweeper according to claim 1 or 2, **characterised in that** the guide (13) is arranged on a flat supporting part (10) of the housing (2), the supporting part (10) extending away from the working part (9) of the housing (2), containing the brush roller (3) and its drive (7, 8), substantially parallel to the ground.

4. A sweeper according to claim 3, **characterised in that** the supporting part (10) substantially entirely covers the upper surface of the drawer (5).

5. A sweeper according to any one of the preceding claims, **characterised in that** a projection (22) pointing towards the housing (2) is arranged on the drawer (5) and extends into a guide (17) of the housing (2), thereby guiding the drawer (5) while it is being inserted before the strip-type projections (12) enter the groove (13).

6. A sweeper according to claim 5, **characterised in that** the projection is formed by a half-shell (22) extending in the insertion direction of the drawer (5) and inserted into a trough-shaped recess (17) on the upper surface of the housing (2).

7. A sweeper according to claim 6, **characterised in that** the trough-shaped recess (17) has guide surfaces (21) engaging over the upper edge (23) of the half-shell (22).

8. A sweeper according to claim 7, **characterised in that** the upper edge (23) of the half-shell (22) has a portion (25) rising from the bottom (24) of the half-shell (22) and an adjoining portion (26) extending parallel to the pushing direction of the drawer (5).

9. A sweeper according to any one of claims 6 to 8, **characterised in that** the half-shell (22) is open at its end remote from the housing (2).

10. A sweeper according to any one of claims 6 to 9, **characterised in that** the trough-shaped recess (17) merges into a holding recess (15, 16) for a gripping member (18, 19).

11. A sweeper according to claim 10, **characterised in that** a gripping member (18, 19) is pivotably mounted on the upper surface of the housing (2) and, in one end position, extends into the holding recess (15) and into the adjoining trough-shaped recess (17) and the half-shell (22) inserted therein.

12. A sweeper according to any one of the preceding claims, **characterised in that** a resilient detent (31) is provided for securing the drawer (5) to the housing (2).

13. A sweeper according to any one of claims 6 to 11 and according to claim 14, **characterised in that** the resilient detent (31) is arranged on the bottom (24) of the half-shell (22) and engages behind an offset (33) on the trough-shaped recess (17).

14. A sweeper according to claim 13, **characterised in that** the resilient detent (31) is formed by a region of the bottom (24) of the half-shell (22) which is separated from the rest of the half-shell (22) by two U-shaped incisions (28) and only remains connected to the bottom (24) of the half-shell (22) by two deformable bridge pieces (29, 30) lying between the ends of the opposing incisions (27, 28).

15. A sweeper according to claim 14, **characterised in that** the trough-shaped recess (17) forms a stop (34) spaced below the half-shell (22) and limiting the pivoting movement of the resilient detent (31).

16. A sweeper according to any one of the preceding claims, **characterised in that** resilient members (38) are arranged between the housing (2) and the drawer (5) and act upon the drawer (5) in the removal direction.

17. A sweeper according to claim 16, **characterised in that** the resilient members (38) are simultaneously mutually engaging guide members.

18. A sweeper according to any one of claims 6 to 17, **characterised in that** the drawer (5) has a gripping recess (39) on its underside opposite the half-shell (22).

## Revendications

1. Balayeuse mobile (1) comportant un rouleau à brosse (3) monté dans un boîtier (2) et entraîné en rotation, un récipient collecteur de saletés (5) susceptible d'être relié de manière amovible au boîtier (2) et comportant une ouverture d'entrée de saletés voisine du rouleau à brosse (3), dans le récipient collecteur de saletés (5), le récipient collecteur de saletés (5) étant réalisé sous forme de tiroir (5) qui peut être introduit latéralement dans un guidage du boîtier (2), guidage qui est formé par des saillies (12) en forme de baguettes plongeant dans une gorge (13), et qui peut être immobilisé dans sa position d'introduction par rapport au boîtier (2), **caractérisé en ce que** la gorge (13) et les saillies (12) en forme de baguettes (12) sont réalisées de forme semi-circulaire, dans la vue depuis le haut sur la balayeuse.

2. Balayeuse selon la revendication 1, **caractérisé en ce que** sur le boîtier (2) et sur le récipient collecteur de saletés (5) sont agencées des roulettes (4, 6) qui portent dans l'ensemble la balayeuse (1).

3. Balayeuse selon l'une et l'autre des revendications 1 et 2, **caractérisé en ce que** le guidage (13) est agencé sur une partie porteuse (10) plate du boîtier (2), qui s'étend sensiblement parallèlement à la surface de roulement depuis la partie de travail (9) recevant le rouleau de brosse (3) et son entraînement (7, 8).

4. Balayeuse selon la revendication 3, **caractérisé en ce que** la partie porteuse (10) recouvre sensiblement entièrement le tiroir (5) sur sa face supérieure.

5. Balayeuse selon l'une des revendications précédentes, **caractérisé en ce que** sur le tiroir (5) est agencée une saillie (22) tournée en direction du boîtier (2), laquelle plonge dans un guidage (17) du boîtier (2) et guide ainsi le tiroir (5) à l'introduction, avant que les saillies (12) en forme de baguettes entrent dans la gorge (13).

6. Balayeuse selon la revendication 5, **caractérisé en ce que** la saillie est formée par une demi-coque (22) s'étendant en direction d'introduction du tiroir (5), laquelle est introduite dans un renfoncement (17) en forme de cavité sur la face supérieure du boîtier (2).

7. Balayeuse selon la revendication 6, **caractérisé en ce que** le renfoncement (17) en forme de cavité présente des surfaces de guidage (21) entourant l'arête supérieure (23) de la demi-coque (22).

8. Balayeuse selon la revendication 7, **caractérisé en ce que** l'arête supérieure (23) de la demi-coque (22) présente un tronçon (25) montant depuis le fond (24) de la demi-coque (22) et un tronçon (26) se raccordant à celui-ci et s'étendant parallèlement à la direction d'introduction du tiroir (5).

9. Balayeuse selon l'une des revendications 6 à 8, **caractérisé en ce que** la demi-coque (22) est ouverte sur la face frontale à son extrémité détournée du boîtier (2).

10. Balayeuse selon l'une des revendications 6 à 9, **caractérisé en ce que** le renfoncement (17) en forme de cavité se transforme en un renfoncement de réception (15, 16) pour un élément de poignée (18, 19).

11. Balayeuse selon la revendication 10, **caractérisé en ce que** sur la face supérieure du boîtier (2), un élément de poignée (18, 19) est monté à pivotement, lequel plonge dans une position finale dans le renfoncement de réception (15) et dans le renfoncement (17) en forme de cavité qui s'y raccorde, ainsi que dans la demi-coque (22) introduite dans celui-ci.

12. Balayeuse selon l'une des revendications précédentes, **caractérisé en ce qu'**il est prévu un cran élastique (31) pour immobiliser le tiroir (5) sur le boîtier (2).

13. Balayeuse selon l'une des revendications 6 à 11 et selon la revendication 12, **caractérisé en ce que** le cran élastique (31) est agencé sur le fond (24) de la demi-coque et engage par l'arrière un ressaut (33) sur le renfoncement (17) en forme de cavité.

14. Balayeuse selon la revendication 13, **caractérisé en ce que** le cran élastique (31) est formé par une région du fond (24) de la demi-coque (22), qui est séparée du reste de la demi-coque (22) par deux entailles (27, 28) en forme de U et qui reste reliée au fond (24) de la demi-coque seulement par deux traverses (29, 30) déformables situées entre les extrémités des entailles (27, 28) opposées l'une à l'autre.

15. Balayeuse selon la revendication 14, **caractérisé en ce que** le renfoncement (17) en forme de cavité réalise à distance en dessous de la demi-coque (22) une butée (24) limitant le mouvement de pivotement du cran élastique (31).

16. Balayeuse selon l'une des revendications précédentes, **caractérisé en ce que** des éléments formant ressort (38) sont agencés entre le boîtier (2) et le tiroir (5), lesquels sollicitent le tiroir (5) en direction d'extraction.

17. Balayeuse selon la revendication 16, **caractérisé en ce que** les éléments formant ressort (38) sont des organes de guidage s'engageant simultanément les uns dans les autres.

18. Balayeuse selon l'une des revendications 6 à 17, **caractérisé en ce que** le tiroir (5) présente un renfoncement pour poignée (39) sur sa face inférieure opposée à la demi-coque (22).
